# EUROPÄISCHE PATENTSCHRIFT

(11) **EP 2 704 980 B1**
(45) Veröffentlichungstag und Bekanntmachung des Hinweises auf die Patenterteilung: **03.02.2016**
(21) Anmeldenummer: 12715577.8
(22) Anmeldetag: 22.03.2012
(51) Int. Cl.: B67C 3/02, B67C 3/10, B67C 9/00, B67D 1/04

(54) **VERFAHREN ZUM BEFÜLLEN EINES BEHÄLTNISSES MIT EINER FLÜSSIGKEIT**
DEVICE FOR FILLING A CONTAINER WITH A LIQUID
DISPOSITIF POUR REMPLIR UN RÉCIPIENT AVEC UN LIQUIDE

(30) Priorität: 05.05.2011 DE 102011100560
(43) Veröffentlichungstag der Anmeldung: 12.03.2014
(73) Patentinhaber: Leibinger GmbH, 79331 Teningen (DE)
(72) Erfinder: LEIBINGER, Benedikt, 79104 Freiburg (DE)
(74) Vertreter: Goy, Wolfgang
(86) Internationale Anmeldenummer: PCT/DE2012/000309
(87) Internationale Veröffentlichungsnummer: WO 2012/149917

(56) Entgegenhaltungen:
- WO-A1-87/06922
- AT-U2- 7 079
- FR-A- 1 150 289
- US-A- 3 306 503
- US-A1- 2009 095 776

## Beschreibung

Die Erfindung betrifft eine Vorrichtung zum Befüllen eines Behältnisses mit einer insbesondere zum Verzehr bestimmten Flüssigkeit nach dem Oberbegriff des Patentanspruchs 1.

Zum Befüllen eines Behältnisses, insbesondere Flasche, mit einer zum Verzehr bestimmten Flüssigkeit, insbesondere Getränk, wird diese Flüssigkeit dem Behältnis beispielsweise mittels einer Zuführsonde zugeführt. Das Problem dabei ist, daß die Flüssigkeit der Umgebungsluft ausgesetzt ist mit der Folge von unerwünschter Gasentbindung, Gasaustausch oder Gaseintrag.

Die US 2009/0 095 776 A1 zeigt eine Vorrichtung insbesondere zum Entleeren, aber auch zum Befüllen einer Flasche der eingangs angegebenen Art. Die Vorrichtung weist dabei einen Stopfen als Aufsatz auf, welcher in die obere Öffnung der Flasche in der Art eines Korkens hineingesteckt wird. In diesem Stopfen befindet sich neben einem Gaszuführungsrohr für einen Ballon ein zusätzliches, durchgehendes Röhrchen. Durch Aufblähen des Ballons wird der in der Flasche befindliche Wein durch dieses Röhrchen hinausgepreßt. Weiterhin ist ein flexibler Stab an dem Stopfen angeordet. Dieser ermöglicht es, daß im unteren Bereich sich befindende Flüssigkeit beim Aufblähen des Ballons daran vorbeistreichen kann. Die vorbeschriebene Entleervorrichtung kann auch zum Befüllen einer Flasche verwendet werden. Dabei wird die Flüssigkeit über das Röhrchen der Flasche zugeführt, wobei der Ballon entleert wird.

Die FR 1 150 289 A zeigt ein Verfahren zum Entleeren sowie zum Befüllen eines Behältnisses mit einer Flüssigkeit. Zum Entleeren wird in das mit der Flüssigkeit befüllte Behältnis von oben her ein Rohr eingeführt, welches von einem Ballon umgeben ist. Zum Entleeren des Behältnisses wird dieser Ballon aufgebläht, so daß dadurch die Flüssigkeit sukzessive hinausgepreßt wird. Die Flüssigkeit fließt dabei über einen Hahn ab, welcher sich im Bodenbereich des Behältnisses befindet. Zum Befüllen des leeren Behältnisses kann über den im Bodenbereich des Behältnisses befindlichen Hahn Flüssigkeit zugeführt werden. Dadurch wird der im Ausgangszustand voll aufgeblähte Ballon in die Ausgangsstellung zurück gefaltet, indem die im Ballon befindliche Luft sukzessive über das Rohr entweicht.

Die AT 007 079 U2 zeigt eine Bewässerungsanlage, bei der ein Behälter vorgesehen ist, in welchem sich eine geschlossene Blase aus einem flexiblen Werkstoff befindet. Diesem wird über eine Zuführung Wasser zugeführt. Gleichzeitig wird Wasser, welches sich außerhalb der Blase, jedoch innerhalb des Behälters befindet über eine Leitung abgeführt. Das System funktioniert dabei umgekehrt entsprechend. Sinn und Zweck ist es, daß man zwei verschiedene Kammern in Form von Wasserreservoirs hat, wobei sich in dem einen Wasserreservoir das Wasser absetzen kann, um so beim Gießen die Pflanzenqualität zu verbessern.

Die WO 87/06922 A1 zeigt einen Container zum Speichern von zwei verschiedenen Flüssigkeiten, ohne daß diese miteinander in Kontakt gelangen. Ein Anwendungsgebiet sind dabei Ölfrachter, bei welchen der Laderaum nach Entladen des Öls mit Wasser befüllt werden soll. Ein anderes Anwendungsgebiet ist der Transport von Flüssigkeiten in Lastwagen, wobei nach der Entladung einer Flüssigkeit einer ersten Art eine Flüssigkeit zweiter Art durchgeführt werden soll. Dabei ist ein Behälter vorgesehen, welcher zwei Öffnungen aufweist. Der einen Öffnung ist dabei eine Blase zugeordnet. Diese definiert eine erste Kammer, während der Raum zwischen der Außenmantelfläche dieser Blase und dem Behältnis eine Kammer definiert.

Die US 3 306 503 A zeigt eine Vorrichtung sowie ein Verfahren zum Entleeren eines Behältnisses in der Art einer Flasche. Zu diesem Zweck wird ein Rohr durch die Öffnung des Behältnisses in dieses hineingesteckt. Umgeben ist das Rohr von einer aufblasbaren Blase. Zum Entleeren des Behältnisses wird über das Rohr der Blase Luft zugeführt, so daß diese sich aufbläht. Die im Behältnis befindliche Flüssigkeit wird dadurch durch eine Öffnung nach außen hindurchgepreßt, welche sich im Bodenbereich des Behältnisses befindet.

Der Erfindung liegt die **Ausgabe** zugrunde, die bekannte Vorrichtung zum gaskontaktlosen Befüllen eines Behältnisses zu verbessern.

Die technische **Lösung** ist gekennzeichnet durch die Merkmale des Patentanspruchs 1.

Dadurch ist eine effektive Vorrichtung zum gaskontaktlosen Befüllen eines Behältnisses mit einer insbesondere zum Verzehr bestimmten Flüssigkeit geschaffen. Die Vorrichtung zeichnet sich dadurch aus, daß die Flüssigkeit während des Befüllprozesses nicht in Berührung mit einem Gas gelangt, beispielsweise Luft oder einem anderen Gas. Der Vorteil dieser Vorrichtung besteht somit darin, daß die Flüssigkeit beim Befüllen des Behältnisses keinerlei Gasentbindung, Gasaustausch oder Gaseintrag unterliegt. Die Durchführung des Verfahrens sieht vor, daß in das Behältnis zunächst wenigstens ein ballonartiger Körper eingeführt wird. Dieser kann im Ausgangszustand beliebig geformt sein. Indem dieser ballonartige Körper nach dem Einführen in das Behältnis mittels eines Mediums befüllt wird, wird dadurch der Innenraum des Behältnisses vollständig ausgefüllt. Zum Befüllen des ballonartigen Körpers mit dem Expansionsmedium gibt es zwei Möglichkeiten: Zum einen kann das Expansionsmedium mit Überdruck dem ballonartigen Körper zugeführt werden, so daß auf diese Weise sich dieser aufbläht. Zum anderen kann an den Zwischenraum zwischen dem ballonartigen Körper und der Innenwandung des Behältnisses ein Unterdruck angelegt werden, so daß aufgrund des dadurch sich aufbauenden Druckunterschiedes der ballonartige Körper das Expansionsmedium ansaugt und sich dadurch aufbläht. Nach dem Befüllen des ballonartigen Körpers mit dem Expansionsmedium entweicht das Expansionsmedium wieder aus diesem ballonartigen Körper. Das Expansionsmedium kann dabei zur Verbesserung des Effektes zusätzlich noch abgesaugt werden. Es bildet sich in dem Behältnis ein Raum zwischen dem ballonartigen Körper und der Innenwandung des Behältnisses, dem die Flüssigkeit zugeführt wird, so daß sich das Behältnis mit dieser Flüssigkeit füllt. Unterstützt wird dies dadurch, wenn sich durch das Entweichen des Expansionsmediums ein Unterdruck aufbaut, welcher die zu befüllende Flüssigkeit ansaugt. Eine weitere Unterstützung ist dadurch gegeben, wenn die Flüssigkeit bezüglich des Expansionsmediums einen Überdruck aufweist und daher dem Behältnis mit Überdruck zugeführt wird. Schließlich kann durch eine Drosselung des wieder ausströmenden Expansionsmediums ein Gegendruck aufrecht gehalten werden, der das Entbinden beispielsweise des CO₂ während des Einfließens der Flüssigkeit in das Behältnis unterdrückt. Da der ballonartige Körper flüssigkeitsdicht sowie gasdicht ist, gelangt das in diesem ballonartigen Körper befindliche Expansionsmedium nicht in Kontakt mit der Flüssigkeit. Nach dem vollständigen Befüllen des Behältnisses wird der ballonartige Körper wieder aus dem Behältnis herausgenommen und für den nächsten Befüllvorgang bereitgestellt.

Dem wenigstens einen ballonartigen Körper ist ein länglicher Träger zugeordnet, mit dessen Hilfe der ballonartige Körper in das Behältnis eingeführt wird. Dieser längliche Träger ist dabei im allgemeinsten Sinne zu verstehen. Grundsätzlich handelt es sich bei diesem Träger um ein längliches, schmales Gebilde, welches sich problemlos zusammen mit dem ballonartigen Körper durch die Öffnung des Behältnisses hindurch in dieses Behältnis einführen läßt. Umgekehrt läßt sich die Baueinheit aus länglichem Träger und ballonartigem Körper wieder problemlos aus dem Behältnis herausziehen, wenn der Befüllvorgang mit der Flüssigkeit abgeschlossen ist.

Der Träger ist an einer Kappe angeordnet. Dies bedeutet, daß nach dem Einführen des Trägers in das Behältnis diese Kappe auf der Behältnisöffnung aufliegt und somit für den Befüllvorgang einen flüssigkeitsdichten Abschluß mit der Behältnisöffnung schafft.

Die Kappe weist eine Öffnung auf, durch die hindurch die Flüssigkeit zugeführt wird.

Die Weiterbildung gemäß Anspruch 2 schlägt vor, daß der ballonartige Körper ausdehnbar ist. Dies bedeutet, daß sich dieser ballonartige Körper beim Einfüllen des Mediums in der Art eines Luftballons ausdehnt und - umgekehrt - beim Entweichen oder beim Abpumpen des Mediums wieder in seine Ausgangsform zurückkehrt. Wenn der ausdehnbare ballonartige Körper beispielsweise mit Luft gefüllt wird und anschließend zum Befüllen des Behältnisses mit der Flüssigkeit die Luftzuführung des dann vollen ballonartigen Körpers wieder geöffnet wird, entweicht die Luft aus dem ballonartigen Körper selbständig, wie wenn man aus einem Luftballon die Luft herausläßt. Denn der ballonartige Körper zieht sich aufgrund seiner Flexibilität zusammen und drückt dabei die darin befindliche Luft hinaus. Dieser Effekt wird verstärkt, wenn die Flüssigkeit bezüglich des Expansionsmediums einen Überdruck aufweist (da es nur auf die Druckdifferenz von Flüssigkeitsdruck zu Expansionsmediumsdruck plus "Rückstellkraft" des ballonartigen Körpers ankommt). Der ballonartige Körper hat den Vorteil, daß er beim Einführen in das Behältnis nur ein sehr geringes Volumen einnimmt, so daß der Einführvorgang problemlos durchgeführt werden kann.

Alternativ ist es gemäß Anspruch 3 auch denkbar, daß der ballonartige Körper nicht ausdehnbar ist.

Eine bevorzugte Weiterbildung gemäß Anspruch 4 schlägt vor, daß sich der ballonartige Körper gezielt aufblasen und vor allem wieder entleeren läßt, und zwar so, daß sämtliche in das Behältnis einzugebende Flüssigkeit problemlos dem Behältnis zugeführt werden kann, Technisch kann dies derart umgesetzt werden, daß der ballonartige Körper entsprechend profiliert ist, d. h. daß sich bei dessen Entleerung mit dem Expansionsmedium zunächst das Profil im Bereich des Behältnisöffnung entleert, um dann sukzessive hin zum Behältnisboden zu wandern. Alternativ ist es auch möglich, daß mehrere ballonartige Körper vorgesehen sind, beispielsweise ein erster ballonartiger Körper im Bodenbereich der Behältnis, ein zweiter ballonartiger Körper im Mittelbereich der Behältnis sowie schließlich ein dritter ballonartiger Körper im Behältnisöffnungsbereich. Diese werden der Reihe nach aufgebläht sowie - vor allem - während des Befüllvorgangs mit der Flüssigkeit entleert.

Die Weiterbildung gemäß Anspruch 5 schlägt eine erste Ausführungsform des Trägers in Form eines Rohres vor. Der Grundgedanke besteht darin, daß der oder die ballonartigen Körper an einem Rohr angeordnet ist/sind, wobei der ballonartige Körper dieses Rohr umhüllt. Wenn dann durch das Rohr hindurch dem ballonartigen Körper ein Expansionsmedium zugeführt wird, bläht sich der ballonartige Körper um das Rohr herum auf. Zu diesem Zweck ist das Rohr entsprechend der Anzahl der ballonartigen Körper mit entsprechenden Öffnungen zum Austritt des Expansionsmediums versehen. Die Verwendung eines Rohres hat den Vorteil, daß es zusammen mit dem ballonartigen Körper sehr einfach in das Behältnis eingeführt werden kann.

Die Weiterbildung gemäß Anspruch 6 schlägt eine zweite Ausführungsform des Trägers in Form eines oder mehrerer Stäbe vor, an dem der ballonartige Körper anliegt. Grundsätzlich ist es dabei auch denkbar, daß die beiden Ausführungsformen Rohr/Stab kombiniert sind. Der Stab ist dabei im allgemeinsten Sinne zu verstehen. Es handelt sich dabei um ein längliches Gebilde. Im Gegensatz zu dem vorbeschriebenen Rohr befindet sich jedoch dieser Stab nicht im Inneren des ballonartigen Körpers, sondern der Stab und der ballonartige Körper liegen nebeneinander. Der Vorteil dieses Stabes ist zum einen, daß der ballonartige Körper auf einfache Weise in den Behälter eingeführt werden kann, da der Stab und der ballonartige Körper gewissermaßen eine Baueinheit bilden. Zum anderen hat der Stab den Vorteil, daß er beim allmählichen Aufblähen des ballonartigen Körpers zwischen der Außenhülle dieses ballonartigen Körpers und der Innenwand des Behältnisses zu liegen kommt. Dadurch wird automatisch ein kleiner Spalt zwischen der Außenhülle des ballonartigen Körpers und der Innenwand des Behältnisses geschaffen, durch welche Luft hin zur Behälteröffnung entweichen kann. Der Vorteil liegt somit darin, daß sich auch nach dem vollständige Aufblähen des ballonartigen Körpers keine Luftblasen in dem Behältnis bilden können. Die Luft dieser Luftblasen kann durch den vorbeschriebenen Spalt problemlos durch die Behälteröffnung entweichen.

Die Weiterbildung gemäß Anspruch 7 schlägt verschiedene Ausgestaltungen des Stabes vor. Zum einen kann er biegbar sein, so daß er sich automatisch an die jeweiligen Konturen anpaßt. Der Stab kann aber auch relativ starr sein. In diesem Fall ist er so geformt, daß er an die Innenkontur des Behältnisses angepaßt ist.

Weiterhin schlägt die Weiterbildung gemäß Anspruch 8 vor, daß das vordere Ende des mindestens einen Stabes mit dem vorderen Ende des ballonartigen Körpers verbunden ist. Hierzu kann eine Kunststoffschnur oder dgl. dienen. Der Vorteil ist, daß in der Ausgangsstellung der ballonartige Körper durch die Fixierung am vorderen Ende des Stabes eine gestreckte Ausgangsposition einnimmt und dadurch problemlos durch die Behälteröffnung hindurch in das Behältnis eingeführt werden kann. Ein weiterer Vorteil besteht darin, daß sich eine etwaig verbleibende Luftblase im Bodenbereich des Behältnisses hin zum Träger entweichen muß.

Die Weiterbildung gemäß Anspruch 9 schlägt vor, daß die äußere Oberfläche des ballonartigen Körpers Erhebungen, insbesondere noppenförmige Erhebungen aufweist. Zwischen diesen Erhebungen kann sich ein Spalt zum Entweichen der Luft ausbilden. Denn dadurch kann sich - wie bereits im Zusammenhang mit dem Stab beschrieben - automatisch ein Spalt zwischen der Außenhülle des ballonartigen Körpers und der Innenwand des Behältnisses einstellen, durch welche Luft hin zur Behälteröffnung entweichen kann. Der Vorteil liegt somit wiederum darin, daß sich auch nach dem vollständige Aufblähen des ballonartigen Körpers keine Luftblasen in dem Behältnis bilden können. Die Luft dieser Luftblasen kann durch den vorbeschriebenen Spalt problemlos durch die Behälteröffnung entweichen. Die noppenförmigen Erhebungen können beispielsweise rautenförmig ausgebildet sein.

Gemäß der Weiterbildung in Anspruch 10 kann als Medium zum Befüllen des oder der ballonartigen Körper ein Gas, insbesondere Luft, oder eine Flüssigkeit, insbesondere Wasser, verwendet werden.

Ausführungsbeispiele einer erfindungsgemäßen Befüllvorrichtung zum Befüllen eines Behältnisses mit einer zum Verzehr bestimmten Flüssigkeit werden nachfolgend anhand der Zeichnungen beschrieben. In diesen zeigt:
- Fig. 1a bis 1g: eine erste Ausführungsform, wobei verschiedene Verfahrensabschnitte dargestellt sind;
- Fig. 2: eine zweite Ausführungsform der Vorrichtung;
- Fig. 3a bis 3d: eine dritte Ausführungsform der Vorrichtung unter Verwendung von drei ballonartigen Körpern, ebenfalls in verschiedenen Verfahrensabschnitten;
- Fig. 4a bis 4g: eine vierte Ausführungsform, wobei verschiedene Verfahrensabschnitte dargestellt sind.

Fig. 1a der ersten Ausführungsform der Befüllvorrichtung zeigt ein Behältnis 1 in Form einer Flasche mit einer Behältnisöffnung 2. Die Befüllvorrichtung besteht zunächst aus einem Rohr 3, welches in einer Kappe 4 gehalten ist. Dieses Rohr 3 ist unterseitig offen. Außerdem weist es am oberen Ende eine Zuführungsöffnung für ein Medium auf. Die Kappe 4 weist schließlich noch eine seitliche Öffnung 5 auf.

Auf das Rohr 3 ist ein flexibler Körper 6 aufgeschoben und mit seinem oberen Umfangsrand dicht an der Kappe 4 befestigt. Dieser Körper 6 kann zu einer Art Ballon aufgeblasen werden.

Die Funktionsweise ist wie folgt:

Die Befüllvorrichtung wird mit dem Rohr 3 voran in das Behältnis 1 durch die Behältnisoffnung 2 hindurch eingeführt. Fig. 1b zeigt die Situation, wenn die Befüllvorrichtung vollständig eingeführt ist und dabei die Kappe 4 sich mit etwas Abstand oberhalb der Behältnisöffnung 2 befindet, also nicht dicht abschließt.

Fig. 1 c zeigt, wie dem Rohr 3 ein Expansionsmedium 8, insbesondere Luft (aber auch alternativ ein hydraulisches Expansionsmedium), zugeführt wird. Dieses Expansionsmedium 8 tritt aus der unteren Öffnung des Rohres 3 aus und bläht dadurch allmählich den Körper 6 zu einem ballonartigen Körper 6 auf. Die in dem Behältnis 1 befindliche Luft entweicht dabei durch den ringförmigen Zwischenspalt zwischen der Behältnisöffnung 2 und der Kappe 4. Die Endsituation ist in Fig. 1d dargestellt. Sie zeigt, wie der ballonförmige Körper 6 vollständig an der Innenwand des Behältnisses 1 anliegt. Auch wurde die Kappe 4 nunmehr dicht auf das Behältnis 1 aufgesetzt.

Zum Befüllen des ballonartigen Körpers 6 mit dem Expansionsmedium 8 gibt es dabei zwei Möglichkeiten:

Zum einen kann das Expansionsmedium 8 mit Überdruck dem ballonartigen Körper 6 zugeführt werden, so daß auf diese Weise sich dieser aufbläht.

Zum anderen kann an den Zwischenraum zwischen dem ballonartigen Körper 6 und der Innenwandung des Behältnisses 1 ein Unterdruck angelegt werden, so daß aufgrund des dadurch sich aufbauenden Druckunterschiedes der ballonartige Körper 6 das Expansionsmedium 8 ansaugt und sich dadurch aufbläht.

Wie in Fig. 1e dargestellt, entweicht anschließend das Expansionsmedium 8 wieder. Durch Drosselung des wieder ausströmenden Expansionsmediums 8 wird ein Gegendruck aufrecht gehalten, der das Entbinden beispielsweise des CO₂ während des Einfließens der Flüssigkeit 7 in das Behältnis 1 unterdrückt. Aufgrund seiner Elastizität zieht sich der ballonartige Körper 6 zusammen. Über die Öffnung 5 in der Kappe 4 wird die Flüssigkeit 7 dem Behältnis 1 zugeführt. Die Flüssigkeit 7 verdrängt dabei den ballonartigen Körper 6 mit dem notwendigen Volumen. Der Zwischenraum zwischen dem ballonartigen Körper 6 und der Innenwandung des Behältnisses 1 ist dabei abhängig von der Menge der zugeführten Flüssigkeit 7.

Nach dem vollständigen Befüllen des Behältnisses 1 wird die Befüllvorrichtung wieder aus dem Behältnis 1 herausgezogen (Fig. 1f).

Fig. 2 zeigt eine etwas modifizierte Ausführungsform des ballonartigen Körpers 6. Hier ist gezeigt, daß sich der ballonartige Körper 6 beim Einfüllen des Expansionsmediums 8 profiliert aufbläht, und zwar so, daß zunächst der Bodenbereich der Behältnis 1 ausgefüllt wird, anschließend der mittlere Behältnisbereich und schließlich der Halsbereich der Behältnis 1. Die Entleerung des ballonartigen Körpers 6 für den Befüllvorgang erfolgt dann in der umgekehrten Reihenfolge.

Fig. 3a bis 3d zeigt eine weitere modifizierte Ausführungsform der Befüllvorrichtung. Hier sind insgesamt drei übereinander fixierte ballonförmige Körper 6 vorgesehen, welche auf dem Rohr 3 dieses umhüllend angeordnet sind. Jedem dieser drei ballonförmigen Körper 6 ist eine Austrittsöffnung aus dem Rohr 3 zugeordnet.

Bei dieser Ausführungsvariante wird zunächst der unterste ballonförmige Körper 6 aufgebläht (Fig. 3b), anschließend der mittlere ballonförmige Körper 6 (Fig. 3c) sowie schließlich der oberste ballonförmige Körper 6 (Fig. 3d). Die Entleerung der ballonartigen Körper 6 für den Befüllvorgang erfolgt dann in der umgekehrten Reihenfolge.

Fig. 4a bis 4d zeigt eine weitere modifizierte Ausführungsform der Befüllvorrichtung. Das Grundprinzip hier besteht darin, daß statt eines Rohres 3 an der Kappe 4 ein Stab 9 angeordnet ist. Dieser Stab 9 besteht insbesondere aus Kunststoff und ist als längliches, flexibles Gebilde ausgebildet. Im Gegensatz zu dem Rohr 3 ragt der Stab 9 nicht in den ballonartigen Körper 6, sondern der ballonartige Körper 6 und der Stab 9 befinden sich vielmehr Seite an Seite. Das vordere Ende des ballonartigen Körpers 6 ist dabei mit dem vorderen Ende des Stabes 9 über eine Schnur 10 oder dgl. verbunden.

Weiterhin ist in den Fig. 4b bis 4e erkennbar, daß das obere Ende des ballonartigen Körpers 6 im Bereich der Ventilöffnung der Kappe 4 direkt an der Innenwand der in dieser Kappe 4 ausgebildeten axialen Durchgangsbohrung anliegt. Dies hat den Vorteil, daß kein Luftspalt bestehen bleibt, mit dem die Flüssigkeit 7 in Berührung kommen könnte. Diese Ausbildung ist auch bei den vorbeschriebenen Ausführungsformen anwendbar.

Das Grundprinzip der Befüllung entspricht demjenigen Grundprinzip, wie es zuvor bereits beschrieben worden ist. Dies bedeutet, daß der Stab 9 mit seinem ballonartigen Körper 6 in die Behältnisöffnung 2 des Behältnisses 1 eingeführt wird (Fig. 4a und 4b). Nach Öffnen eines Ventils wird der ballonartige Körper 6 mit Luft gefüllt, so daß durch den damit verbundenen Verdrängungseffekt über ein Auslaßventil die in dem Behältnis 1 befindliche Luft hinausgepreßt wird und somit austritt (Fig. 4c und 4d). Gleichermaßen kann auch hier in dem Behältnis 1 ein Vakuum angelegt werden, so daß sich aufgrund des Druckunterschiedes der ballonartige Körper 6 mit Luft füllt.

Anschließend wird die Luft aus dem ballonartigen Körper 6 wieder abgelassen. Da es sich bei diesem ballonartigen Körper 6 um eine Art Luftballon handelt, zieht sich dieser beim Ablassen der Luft automatisch zusammen und drückt dabei die im ballonartigen Körper 6 enthaltene Luft hinaus (Fig. 4e). Gleichzeitig wird die Flüssigkeit 7 in das Behältnis 1 angesaugt bzw. die Flüssigkeit 7 mit Druck zugeführt. Schließlich kann dann die Befüllvorrichtung wieder aus dem Behältnis 1 herausgezogen und für einen nachfolgenden Befüllvorgang verwendet werden (Fig. 4f).

Der Vorteil in der Verwendung des vorbeschriebenen Stabes 9 liegt darin, daß dieser beim Befüllen des ballonartigen Körpers 6 mit Luft zwischen der Außenmantelfläche dieses ballonartigen Körpers 6 und der Innenmantelfläche des Behältnisses 1 dergestalt zu liegen kommt, daß sich längs des Stabes 9 ein Spalt ausbildet. Dadurch ist eine Möglichkeit geschaffen, daß sämtliche Luft aus dem Behältnis 1 entweichen kann, sofern sich irgendwelche Luftblasen bilden sollten, wenn sich der ballonartige Körper 6 entsprechend ungünstig aufblähen sollte. Dies ist in der Schnittdarstellung zu Fig. 4d erkennbar. Dabei reduziert sich der Spalt mit zunehmender Expansion des ballonartigen Körpers 6 selbstständig. Der Luftspalt sorgt quasi selbst dafür, sich zu minimieren bzw. zu eliminieren.

### Bezugszeichenliste

- 1: Behältnis
- 2: Behältnisöffnung
- 3: Rohr
- 4: Kappe
- 5: Öffnung
- 6: ballonartiger Körper
- 7: Flüssigkeit
- 8: Expansionsmedium
- 9: Stab
- 10: Schnur

## Patentansprüche

1. Vorrichtung zum Befüllen eines Behältnisses (1) in Form einer Flasche mit einer insbesondere zum Verzehr bestimmten Flüssigkeit (7),
mit einem Aufsatz für die Behältnisöffnung (2), wobei dieser Aufsatz eine Öffnung (5) aufweist, durch die hindurch die Flüssigkeit (7) dem Behältnis (1) zuführbar ist,
mit wenigstens einem, gegenüber der Flüssigkeit (7) flüssigkeitsdichten sowie gasdichten, ballonartigen Körper (6) sowie
mit einem, dem ballonartigen Körper (6) zugeordneten, länglichen Träger, welcher am Aufsatz angeordnet ist,
wobei zum Befüllen zunächst der Träger zusammen mit dem wenigstens einen ballonartigen Körper (6) in das leere Behältnis (1) einführbar ist,
wobei anschließend der wenigstens eine ballonartige Körper (6) mit einem Expansionsmedium (8) befüll- und aufblähbar ist, so daß der ballonartige Körper (6) das Innere des Behältnisses (1) ausfüllt, und
wobei schließlich das Expansionsmedium (8) wieder aus dem ballonartigen Körper (6) entweichbar ist, so daß in den dadurch geschaffenen Zwischenraum zwischen dem ballonartigen Körper (6) und dem Behältnis (1) die zu befüllende Flüssigkeit (7) zuführbar ist,
**dadurch gekennzeichnet,**
**daß** der Aufsatz eine auf die Behältnisöffnung (2) aufsetzbare, nach dem Aufsetzen auf der Behältnisöffnung (2) flüssigkeitsdicht aufliegende Kappe (4) ist,
**daß** der ballonartige Körper (6) mit seinem oberen Umfangsrand dicht an der Kappe (4) befestigt ist und
**daß** die in der Kappe (4) vorgesehene seitliche Öffnung (5) zur Zuführung der Flüssigkeit (7) seitlich am ballonartigen Körper (6) mündet.

2. Vorrichtung nach Anspruch 1,
**dadurch gekennzeichnet,**
**daß** sich der ballonartige Körper (6) beim Zuführen des Expansionsmediums (8) ausdehnt und nach dem Entweichen des Expansionsmediums (8) wieder in seine Ausgangsform zurückkehrt.

3. Vorrichtung nach Anspruch 1,
**dadurch gekennzeichnet,**
**daß** der ballonartige Körper (6) nicht ausdehnbar ist.

4. Vorrichtung nach einem der vorhergehenden Ansprüche,
**dadurch gekennzeichnet,**
**daß** der wenigstens eine ballonartige Körper (6) oder die ballonartigen Körper (6) derart von dem Expansionsmedium (8) entleerbar ist/sind, daß der Innenraum des Behältnisses (1) sukzessive von der Behältnisöffnung (2) bis hin zum zur Behältnisöffnung (2) entfernten Ende mit der Flüssigkeit (1) befüllbar ist.

5. Vorrichtung nach einem der vorhergehenden Ansprüche,
**dadurch gekennzeichnet,**
**daß** der Träger ein Rohr (3) ist, auf dem der wenigstens eine ballonartige Körper (6) flüssigkeitsdicht sowie gasdicht angeordnet ist und dieses zumindest teilweise umhüllt und dabei im Grundzustand an diesem Rohr (3) anliegt, und
**daß** das Rohr (3) wenigstens eine Austrittsöffnung für das Expansionsmedium (8) aufweist, über welche das dem Rohr (3) zugeführte Expansionsmedium (8) in den ballonartigen Körper (6) eintritt und diesen aufbläht und über welche das Expansionsmedium (8) wieder entweicht.

6. Vorrichtung nach einem der vorhergehenden Ansprüche,
**dadurch gekennzeichnet,**
**daß** als Träger wenigstens ein Stab (9) vorgesehen ist, an dem der ballonartige Körper (6) anliegt.

7. Vorrichtung nach Anspruch 6,
**dadurch gekennzeichnet,**
**daß** der Stab (9) entweder biegbar ist oder hinsichtlich seiner Längskontur an die Innenkontur des Behältnisses (1) angepaßt ist.

8. Vorrichtung nach Anspruch 6 oder 7,
**dadurch gekennzeichnet,**
**daß** das vordere Ende des Stabes (9) mit dem vorderen Ende des ballonartigen Körpers (6) mittels einer Schnur (10) oder mittels eines Drahtes oder dgl. verbunden ist.

9. Vorrichtung nach einem der vorhergehenden Ansprüche,
**dadurch gekennzeichnet,**
**daß** die äußere Oberfläche des ballonartigen Körpers (6) Erhebungen, insbesondere noppenförmige Erhebungen aufweist.

10. Vorrichtung nach einem der vorhergehenden Ansprüche,
**dadurch gekennzeichnet,**
**daß** als Expansionsmedium (8) zum Befüllen des ballonartigen Körpers (6) ein Gas, insbesondere Luft, oder eine Flüssigkeit, insbesondere Wasser, vorgesehen ist.

## Claims

1. A device for filling a container (1) in the form of a bottle with a liquid (7), which is intended in particular for consumption,
comprising an attachment for the container opening (2), wherein said attachment encompasses an opening (5), through which the liquid (7) can be supplied to the container (1), comprising at least one balloon-type body (6), which is liquid-tight as well as gas-tight with respect to the liquid (7), as well as
comprising an elongate support, which is assigned to the balloon-type body (6) and which is arranged at the attachment (4),
wherein the support together with the at least one balloon-type body (6) can initially be inserted into the empty container (1) for filling purposes,
wherein the at least one balloon-type body (6) can subsequently be filled and inflated by means of an expansion medium (8), so that the balloon-type body (6) fills the interior of the container (1), and
wherein the expansion medium (8) is finally allowed to escape from the balloon-type body (6) again, so that the liquid (7) to be filled in can be supplied into the space between the balloon-type body (6) and the container (1), which was created in this manner,
**characterised in that**
the attachment is a cap (4), which can be attached to the container opening (2) and which rests on the container opening (2) in a liquid-tight manner after being attached,
that the balloon-type body (6) is fastened tightly to the cap (4) by means of its upper circumferential edge and
that the lateral opening (5), which is provided in the cap (4), ends laterally in the balloon-type body (6) for supplying the liquid (7).

2. The device according to claim 1,
**characterised in that**
the balloon-type body (6) expands when the expansion medium (8) is supplied and returns into its initial shape again after the expansion medium (8) has escaped.

3. The device according to claim 1,
**characterised in that**
the balloon-type body (6) is non-expandable.

4. The device according to any one of the preceding claims,
**characterised in that**
the expansion medium (8) can be emptied from the at least one balloon-type body (6) or the balloon-type bodies (6) such that the interior of the container (1) can be successively filled with the liquid (1) from the container opening (2) toward the end remote from the container opening (2).

5. The device according to any one of the preceding claims,
**characterised in that**
the support is a tube (3), on which the at least one balloon-type body (6) is arranged in a liquid-tight as well as gas-tight manner and envelopes said tube at least partially and thereby rests against said tube (3) in the initial state, and
that the tube (3) encompasses at least one outlet opening for the expansion medium (8), via which the expansion medium (8) supplied to the tube (3) enters into the balloon-type body (6) and inflates the latter and via which the expansion medium (8) escapes again.

6. The device according to any one of the preceding claims,
**characterised in that**
provision is made for at least one rod (9) as support, against which the balloon-type body (6) rests.

7. The device according to claim 6,
**characterised in that**
the rod (9) is either flexible or the longitudinal contour thereof is matched to the inner contour of the container (1).

8. The device according to claim 6 or 7,
**characterised in that**
the front end of the rod (9) is connected to the front end of the balloon-type body (6) by means of a string (10) or by means of a wire or the like.

9. The device according to any one of the preceding claims,
**characterised in that**
the outer surface of the balloon-type body (6) encompasses raised portions, in particular knobshaped raised portions.

10. The device according to any one of the preceding claims,
**characterised in that**
a gas, in particular air, or a liquid, in particular water, is provided as expansion medium (8) for filling the balloon-type body (6).

## Revendications

1. Dispositif pour remplir un récipient (1) sous forme d'une bouteille avec un liquide (7) destiné en particulier à la consommation,
comprenant une rehausse pour l'ouverture du récipient (2), sachant que cette rehausse présente une ouverture (5) à travers laquelle le liquide (7) peut être amené au récipient (1),
comprenant au moins un corps de type ballon (6) étanche aux liquides et aux gaz par rapport au liquide (7), ainsi
qu'un support oblong, correspondant au corps de type ballon (6), qui est disposé sur la rehausse, sachant que pour le remplissage, le support peut être d'abord inséré dans le récipient (1) vide conjointement avec l'au moins un corps de type ballon (6),
sachant qu'ensuite, l'au moins un corps de type ballon (6) peut être rempli et gonflé avec un agent d'expansion (8), de sorte que le corps de type ballon (6) remplit l'intérieur du récipient (1), et
sachant qu'enfin l'agent d'expansion (8) peut être à nouveau évacué du corps de type ballon (6),
de telle sorte le liquide (7) à remplir peut être introduit dans l'espace intermédiaire ainsi créé entre le corps de type ballon (6) et le récipient (1),
**caractérisé en ce que**
la rehausse est un bouchon (4) pouvant être placé sur l'ouverture du récipient (2), reposant en étanchéité aux fluides après le placement sur l'ouverture du récipient (2),
que le corps de type ballon (6) est fixé de façon étanche sur le bouchon (4) par son bord périphérique supérieur,
que l'ouverture (5) latérale prévue dans le bouchon (4) débouche latéralement sur le corps de type Ballon (6) pour amener le liquide (7).

2. Dispositif selon la revendication 1,
**caractérisé en ce que**
le corps de type ballon (6) se dilate avec l'entrée de l'agent d'expansion (8) et reprend sa forme de départ après l'évacuation de l'agent d'expansion (8).

3. Dispositif selon la revendication 1,
**caractérisé en ce que**
le corps de type ballon (6) n'est pas expansible.

4. Dispositif selon l'une des revendications précédentes,
**caractérisé en ce que**
l'au moins un corps de type ballon (6) ou les corps de type ballon (6) peu(ven)t être vidé(s) de telle façon de l'agent d'expansion (8) que l'espace intérieur du récipient (1) peut être rempli successivement avec le liquide (7) de l'ouverture du récipient (2) jusqu'à l'extrémité éloignée par rapport à l'ouverture du récipient (2).

5. Dispositif selon l'une des revendications précédentes,
**caractérisé en ce que**
le support est un tube (3) sur lequel l'au moins un corps de type ballon (6) est disposé en étanchéité aux liquides et aux gaz et entoure celui-ci au moins partiellement et repose ainsi sur ce tube (3) dans son état de base, et
que le tube (3) présente au moins une ouverture d'évacuation pour l'agent d'expansion (8) par laquelle l'agent d'expansion (8) amené au tube (3) pénètre dans le corps de type ballon (6) et gonfle celui-ci et par laquelle l'agent d'expansion (8) s'échappe à nouveau.

6. Dispositif selon l'une des revendications précédentes,
**caractérisé en ce qu'**au moins une baguette (9) est prévue en tant que support, sur laquelle repose le corps de type ballon (6).

7. Dispositif selon la revendication 6, **caractérisé en ce que** la baguette (9) est soit flexible soit adaptée au contour intérieur du récipient (1) en fonction de son contour longitudinal.

8. Dispositif selon la revendication 6 ou 7, **caractérisé en ce que** l'extrémité avant de la baguette (9) est reliée à l'extrémité avant du corps de type ballon (6) au moyen d'un cordon (10) ou d'un fil ou similaire.

9. Dispositif selon l'une des revendications précédentes, **caractérisé en ce que** la surface extérieure du corps de type ballon (6) présente des bossages, en particulier des bossages en forme de boucle.

10. Dispositif selon l'une des revendications précédentes, **caractérisé en ce qu'**un gaz, en particulier de l'air, ou un liquide, en particulier de l'eau, est prévu en tant qu'agent d'expansion (8) pour remplir le corps de type ballon (6).
